# EUROPÄISCHE PATENTSCHRIFT

(11) **EP 1 173 713 B1**
(45) Veröffentlichungstag und Bekanntmachung des Hinweises auf die Patenterteilung: **31.03.2004**
(21) Anmeldenummer: 01909585.0
(22) Anmeldetag: 08.01.2001
(51) Int. Cl.: F23N 5/24, F23N 5/12

(54) **VERFAHREN ZUM BETREIBEN EINES GASBRENNERS**
METHOD FOR OPERATING A GAS BURNER
PROCEDE POUR LE FONCTIONNEMENT D'UN BRULEUR

(30) Priorität: 28.01.2000 DE 10003819
(43) Veröffentlichungstag der Anmeldung: 23.01.2002
(73) Patentinhaber: HONEYWELL B.V., 1101 EA Amsterdam Z.O. (NL)
(72) Erfinder: BLAAUWWIEKEL, Piet, NL-7841 EB Sleen (NL)
(74) Vertreter: Leson, Thomas Johannes Alois, Dipl.-Ing.
(86) Internationale Anmeldenummer: PCT/EP2001/000126
(87) Internationale Veröffentlichungsnummer: WO 2001/055643

(56) Entgegenhaltungen:
- EP-A- 0 962 703
- DE-A- 3 937 290
- DE-A- 4 433 425
- DE-A- 19 831 648
- DE-C- 19 539 568
- GB-A- 2 286 038

## Beschreibung

Die Erfindung betrifft ein Verfahren zum Betreiben eines Gasbrenners gemäß dem Oberbegriff des Anspruchs 1.

Gasbrenner verfügen üblicherweise über eine elektrische bzw. elektronische Zündeinrichtung und über eine Flammenüberwachungs-Einrichtung, wobei die Flammenüberwachungs-Einrichtung in der Regel einen von der Brennerflamme induzierten Ionisationsstrom mißt und abhängig von diesem Ionisationsstrom das Vorhandensein oder das Nichtvorhandensein der Brennerflamme anzeigt.

Es gibt auch Regler für Gasbrenner, die den Ionisationsstrom zur Gewährleistung einer hohen Verbrennungsqualität verwenden. Um nämlich innerhalb des Gasbrenners für eine optimale und vollständige Verbrennung des Brennstoffs, nämlich des Gases, zu sorgen, muß der Gasbrenner mit einem entsprechend abgestimmten Gas/Luft-Gemisch versorgt werden. So sind aus dem Stand der Technik Regelungsverfahren bekannt, bei denen ein Ionisationssignal eines in die Brennerflamme ragenden Sensors zur Anpassung des Gas/Luft-Gemisches an z. B. unterschiedliche Gasqualitäten verwendet wird, um so das Gas/Luft-Gemisch an die Qualität des von der Gasversorgung bereitgestellten Gases anzupassen und um so letztendlich eine hohe Verbrennungsqualität zu gewährleisten. Diesbezüglich kann auf die DE-A-44 33 425, DE 39 37 290 A1 sowie DE 195 39 568 C1 verwiesen werden.

Bei den bekannten, ein Ionisationssignal verwendenden Verfahren zum Betreiben eines Gasbrenners tritt jedoch das Problem auf, daß mit zunehmender Betriebsdauer das von einem Sensor bereitgestellte Ionisationssignal unzuverlässig wird. Es ist dann keine verläßliche Auskunft über die tatsächlich im Brenner herrschenden Verbrennungsverhältnisse mehr möglich.

Hiervon ausgehend liegt der vorliegenden Erfindung das Problem zugrunde, ein neuartiges Verfahren zum Betreiben eines Gasbrenners bereitzustellen.

Erfindungsgemäß wird das Problem durch ein Verfahren mit den Merkmalen des Patentanspruchs 1 gelöst.

Bevorzugte Weiterbildungen der Erfindung ergeben sich aus den Unteransprüchen und der Beschreibung.

Dem erfindungsgemäßen Verfahren liegt die Erkenntnis zu Grunde, daß der das Ionisationssignal liefernde Sensor während des Brennerbetriebs in folge von Verschmutzungen, die sich auf dem Sensor ablagern, altert. Weiter Alterungserscheinungen des Sensors können durch chemische Zerrüttung oder dergleichen auftreten. Bei einer derartigen Alterung ist das Signal des Ionisationssensors nicht mehr zuverlässig, da sich das elektrische Verhalten des Sensors ändert.

Die erfindungsgemäße Idee beruht auf der weiteren Erkenntnis, daß jeder Brenner eine spezifische Charakteristik des Ionisationsstroms über dem Modulationsbereich des Gasbrenners aufweist. Mit anderen Worten ist der Ionisationsstrom bei einem Teillastbetrieb des Gasbrenners geringer als bei einem Nennlastbetrieb des Gasbrenners. Darüber hinaus hat die Alterung des Sensors auf das Ionisationssignal bei Teillastbetrieb eine andere Auswirkung als auf das Ionisationssignal bei Nennlastbetrieb.

Daher wird erfindungsgemäß zu einem ersten Zeitpunkt das Ionisationssignal bei Nennlastbetrieb I(1)NL und bei Teillastbetrieb I(1)TL ermittelt wird, wobei für diesen ersten Zeitpunkt eine erste Differenz D(1)=I(1)NL- I(1)TL zwischen dem Ionisationssignal bei Nennlastbetrieb und dem Ionisationssignal bei Teillastbetrieb gebildet wird. Ferner wird zu einem zweiten Zeitpunkt das Ionisationssignal bei Nennlastbetrieb I(2)NL und bei Teillastbetrieb I(2)TL ermittelt wird, wobei für diesen zweiten Zeitpunkt eine zweite Differenz D(2)=I(2)NL- I(2)TL zwischen dem Ionisationssignal bei Nennlastbetrieb und dem Ionisationssignal bei Teillastbetrieb gebildet wird. Die erste Differenz D(1) und die zweite Differenz D(2) werden miteinander verglichen, wobei abhängig hiervon auf den Zustand des Gasbrenners, z.B. den Zustand der Flammenüberwachungs-Einrichtung bzw. des Sensors, geschlossen wird oder auch der Zustand des Gasbrenners beeinflußt wird.

Vorzugsweise wird das Ionisationssignal bei mehreren aufeinanderfolgenden Zeitpunkten bei Nennlastbetrieb und bei Teillastbetrieb ermittelt. Für jeden dieser Zeitpunkte wird eine Differenz zwischen dem Ionisationssignal bei Nennlastbetrieb und dem Ionisationssignal bei Teillastbetrieb gebildet.

Abhängig von einer Abweichung zwischen den Differenzen unmittelbar aufeinander folgender Zeitpunkte wird dann auf den Zustand des Gasbrenners geschlossen, vorzugsweise wird der Zustand des Gasbrenners beeinflußt.

Es ist selbstverständlich, daß der Grad der Teillast (z.B. 40% der Nennlast) sowie die Nennlast bei der Ermittlung der Ionisationssignale für aufeinanderfolgende Zeitpunkte identisch sind.

Abhängig von einer Abweichung zwischen den Differenzen aufeinanderfolgender Zeitpunkte wird auf die Alterung des das Ionisationssignal liefernden Sensors geschlossen, wobei das Ausmaß der Abweichung ein Indikator für den Grad der Alterung des Sensors ist.

Abhängig von der Abweichung zwischen den obigen Differenzen wird eine Wartungsanzeige aktiviert, die einer Bedienperson anzeigt, daß der Sensor ausgetauscht werden muß. Dies geschieht vorzugsweise bei Überschreiten eines Schwellenwerts für die Abweichung. Auch kann abhängig von dieser Abweichung auf einen Notbetrieb umgeschaltet werden, bei großen Abweichungen wird der Gasbrenner vorzugsweise abgeschaltet.

Auch kann die Regelung des Gasbrenners angepaßt werden.

## Patentansprüche

1. Verfahren zum Betreiben eines Gasbrenners, wobei dem Gasbrenner ein ein Ionisationssignal bereitstellender Sensor zugeordnet ist, **dadurch gekennzeichnet, daß**
a) zu einem ersten Zeitpunkt das Ionisationssignal bei Nennlastbetrieb des Gasbrenners und bei Teillastbetrieb des Gasbrenners ermittelt wird, wobei eine erste Differenz zwischen dem Ionisationssignal bei Nennlastbetrieb und dem Ionisationssignal bei Teillastbetrieb gebildet wird,
b) zu einem zweiten Zeitpunkt das Ionisationssignal bei Nennlastbetrieb des Gasbrenners und bei Teillastbetrieb des Gasbrenners ermittelt wird, wobei eine zweite Differenz zwischen dem Ionisationssignal bei Nennlastbetrieb und dem Ionisationssignal bei Teillastbetrieb gebildet wird,
c) die erste Differenz und die zweite Differenz miteinander verglichen werden, wobei abhängig hiervon auf den Zustand des Gasbrenners oder des dem Gasbrenner zugeordneten Sensors geschlossen wird.

2. Verfahren nach Anspruch 1, **dadurch gekennzeichnet, daß** das Ionisationssignal bei mehreren aufeinanderfolgenden Zeitpunkten bei Nennlastbetrieb und bei Teillastbetrieb ermittelt wird und für jeden dieser Zeitpunkte eine Differenz zwischen dem Ionisationssignal bei Nennlastbetrieb und dem Ionisationssignal bei Teillastbetrieb gebildet wird, und daß abhängig von einer Abweichung zwischen den Differenzen unmittelbar aufeinander folgender Zeitpunkte auf der Zustand des Gasbrenners oder des dem Gasbrenner zugeordneten Sensors geschlossen wird.

3. Verfahren nach Anspruch 1 oder 2, **dadurch gekennzeichnet, daß** abhängig von einer Abweichung zwischen den Differenzen auf die Alterung des das Ionisationssignal liefernden Sensors geschlossen wird.

4. Verfahren nach einem oder mehreren der Ansprüche 1 bis 3, **dadurch gekennzeichnet, daß** abhängig von einer Abweichung zwischen den Differenzen, nämlich bei Überschreiten eines Schwellenwerts für die Abweichung, eine Wartungsanzeige aktiviert wird.

5. Verfahren nach einem oder mehreren der Ansprüche 1 bis 4, **dadurch gekennzeichnet, daß** abhängig von einer Abweichung zwischen den Differenzen, nämlich bei Überschreiten eines Schwellenwerts für die Abweichung, auf einen Notbetrieb umgeschaltet oder bei großen Abweichungen der Gasbrenner abgeschaltet wird.

6. Verfahren nach einem oder mehreren der Ansprüche 1 bis 5, **dadurch gekennzeichnet, daß** abhängig von einer Abweichung zwischen den Differenzen die Regelung des Gasbrenners angepaßt wird.

## Claims

1. Method for operating a gas burner where a sensor supplying an ionization signal is assigned to the gas burner, **characterized in that**
a) the ionization signals for nominal-load operation of the gas burner and for part-load operation of the gas burner are determined at a first time, and a first difference between the ionization signal for nominal-load operation and the ionization signal for part-load operation is obtained,
b) the ionization signals for nominal-load operation of the gas burner and for part-load operation of the gas burner are determined at a second time, and a second difference between the ionization signal for nominal-load operation and the ionization signal for part-load operation is obtained,
c) the first difference and the second difference are compared with each other, and depending on the outcome, the condition of the gas burner, or of the sensor assigned to the gas burner, is inferred.

2. Method according to Claim 1, **characterized in that** the ionization signals for nominal-toad operation and part-load operation are determined at several successive times and for each of these times the difference is obtained between the ionization signal for nominal-load operation and the ionization signal for part-load operation, and **in that** as a function of any deviation between the differences at immediately successive times, the condition of the gas burner, or of the sensor assigned to the gas burner, is inferred.

3. Method according to Claim 1 or Claim 2, **characterized in that** as a function of any deviation between the differences, the ageing of the sensor supplying the ionization signal is inferred.

4. Method according to one or more of Claims 1 to 3, **characterized in that** as a function of a deviation between the differences, specifically when a threshold value for the deviation is exceeded, a maintenance indicator is activated.

5. Method according to one or more of Claims 1 to 4, **characterized in that** as a function of a deviation between the differences, specifically when a threshold value for the deviation is exceeded, the gas burner is switched to emergency mode, or turned off altogether if deviations are large.

6. Method according to one or more of Claims 1 to 5, **characterized in that** the regulation of the gas burner is adjusted as a function of a deviation between the differences.

## Revendications

1. Procédé pour le fonctionnement d'un brûleur, selon lequel un capteur fournissant un signal d'ionisation est associé au brûleur, **caractérisé en ce que**
a) le signal d'ionisation est déterminé à un premier moment pour un fonctionnement à charge nominale du brûleur et pour un fonctionnement à charge partielle dudit brûleur, une première différence étant formée entre le signal d'ionisation pour le fonctionnement à charge nominale et le signal d'ionisation pour le fonctionnement à charge partielle,
b) le signal d'ionisation est déterminé à un second moment pour un fonctionnement à charge nominale du brûleur et pour un fonctionnement à charge partielle dudit brûleur, une seconde différence étant formée entre le signal d'ionisation pour le fonctionnement à charge nominale et le signal d'ionisation pour le fonctionnement à charge partielle,
c) la première différence et la seconde différence sont comparées et en fonction de cela, on tire une conclusion sur l'état du brûleur ou du capteur associé au brûleur.

2. Procédé selon la revendication 1, **caractérisé en ce que** le signal d'ionisation est déterminé à plusieurs moments successifs pour le fonctionnement à charge nominale et pour le fonctionnement à charge partielle, et pour chacun de ces moments, une différence est formée entre le signal d'ionisation pour le fonctionnement à charge nominale et le signal d'ionisation pour le fonctionnement à charge partielle, et **en ce qu'**en fonction d'un écart entre les différences relevées à des moments se suivant immédiatement, on tire une conclusion sur l'état du brûleur ou du capteur associé au brûleur.

3. Procédé selon la revendication 1 ou 2, **caractérisé en ce qu'**en fonction d'un écart entre les différences, on tire une conclusion sur l'altération du capteur fournissant le signal d'ionisation.

4. Procédé selon l'une au moins des revendications 1 à 3, **caractérisé en ce qu'**en fonction d'un écart entre les différences, à savoir quand une valeur seuil pour l'écart est dépassée, un affichage d'entretien est activé.

5. Procédé selon l'une au moins des revendications 1 à 4, **caractérisé en ce qu'**en fonction d'un écart entre les différences, à savoir quand une valeur seuil pour l'écart est dépassée, on passe à un fonctionnement d'urgence, ou en cas d'écarts importants, le brûleur est arrêté.

6. Procédé selon l'une au moins des revendications 1 à 5, **caractérisé en ce qu'**en fonction d'un écart entre les différences, la régulation du brûleur est adaptée.
